# EUROPÄISCHE PATENTSCHRIFT

(11) **EP 1 519 663 B1**
(45) Veröffentlichungstag und Bekanntmachung des Hinweises auf die Patenterteilung: **27.06.2007**
(21) Anmeldenummer: 03763625.5
(22) Anmeldetag: 27.03.2003
(51) Int. Cl.: A45D 20/12

(54) **LUFTDÜSENAUFSATZ FÜR EINE WARMLUFTDUSCHE**
NOZZLE FOR A HOT AIR SHOWER
BUSE POUR DOUCHE A AIR CHAUD

(30) Priorität: 10.07.2002 DE 10231058
(43) Veröffentlichungstag der Anmeldung: 06.04.2005
(73) Patentinhaber: Wella Aktiengesellschaft, 64274 Darmstadt (DE)
(72) Erfinder: MATTINGER, Detlef, 64404 Bickenbach (DE); SCHEUNERT, Peter, 64807 Dieburg (DE)
(86) Internationale Anmeldenummer: PCT/EP2003/003161
(87) Internationale Veröffentlichungsnummer: WO 2004/006712

(56) Entgegenhaltungen:
- EP-A- 0 970 633

## Beschreibung

Die Erfindung betrifft einen Luftdüsenaufsatz für eine Warmluftdusche mit einem Gebläse und einer Heizung zum Erzeugen eines zentrischen Warmluftstrahls und eines dazu konzentrischen Kaltluftstrahls an einer Ausblasöffnung, wobei der Luftdüsenaufsatz mit der Ausblasöffnung verbindbar ist.

Ein die Gattung bildender Luftdüsenaufsatz für eine Warmluftdusche ist aus der EP0970633A1 bekannt. Hierbei kann ein zentrischer Warmluftstrahl der Warmluftdusche nur durch Abnehmen des Luftdüsenaufsatzes erzielt werden, indem der taumelartig bewegbare Warmluftkanal nur manuell zentrisch eingestellt werden kann. Dadurch kann der vorgesehene Luftdüsenaufsatz nicht mit dem zentrisch eingestellten Warmluftkanal zusammen arbeiten, da die entsprechenden Kanalanfänge des Luftdüsenaufsatzes exzentrisch angeordnet sind. Der Luftdüsenaufsatz funktioniert also nur in Verbindung mit einem entsprechend exzentrisch eingestellten Warmluftkanal der Warmluftdusche.

Aufgabe der Erfindung ist es daher, einen gattungsgleichen Luftdüsenaufsatz zu schaffen, der die genannten Nachteile nicht aufweist und einfach im Aufbau und kostengünstig herstellbar ist.

Diese Aufgabe wird nach dem kennzeichnenden Teil des Anspruchs 1 gelöst. Weitere Ausbildungen der Erfindung gehen aus den Unteransprüchen hervor.

Die Erfindung wird an Hand eines Ausführungsbeispiels näher beschrieben.

Es zeigt:
- Fig. 1: in einer geschnittenen Seitenansicht eine Warmluftdusche mit einem Luftdüsenaufsatz;
- Fig. 2: in einer axialen Ansicht auf den Luftdüsenaufsatz die Warmluftdusche nach der Fig. 1;
- Fig. 3: in einer geschnittenen Teildarstellung den vorderen Bereich der Warmluftdusche nach der Fig. 1, jedoch ohne einen Luftdüsenaufsatz;
- Fig. 4 bis Fig. 6: in verschiedenen, leicht vergrößerten Ansichten den Luftdüsenaufsatz als ein Einzelteil, und
- Fig. 7: in einer geschnittenen Seitenansicht einen weiteren Luftdüsenaufsatz nur für Warmluft.

Die Fig. 1 bis 6 zeigen einen Luftdüsenaufsatz 1 für eine Warmluftdusche 2 mit einem Gebläse 3 und einer Heizung 4 zum Erzeugen eines zentrischen Warmluftstrahls 5 und einem dazu konzentrischen Kaltluftstrahl 6 an einer Ausblasöffnung 7, wobei im Bereich der Heizung 4 der Warmluftstrahl 9 und der Kaltluftstrahl 10 mittels einer Trennwand 22 getrennt sind. Der Luftdüsenaufsatz 1 ist derartig mit der Ausblasöffnung 7 verbindbar ausgebildet, dass der Luftdüsenaufsatz 8 aus dem zentrischen Warmluftstrahl 5 und dem konzentrischen Kaltluftstrahl 6 der Warmluftdusche 2 einen nebeneinander angeordneten Warmluftstrahl 9 und einen Kaltluftstrahl 10 erzeugt. Dies wird dadurch erreicht, dass der Luftdüsenaufsatz 8 seitens der Ausblasöffnung 7 einen zentrischen Kanalanfang 11 und einen dazu koaxialen Kanalanfang 12 aufweist, wobei der zentrische Kanalanfang 11 in eine Warmluftdüse 13 und der koaxiale Kanalanfang 12 in eine Kaltluftdüse 14 mündet, und wobei die Warmluftdüse 13 und die Kaltluftdüse 14 nebeneinander angeordnet sind. Der zentrische Kanalanfang 11 und der koaxiale Kanalanfang 12 sind mittel Verbindungsstegen 24 miteinander verbunden.

Die Warmluftdüse 13 und die Kaltluftdüse 14 sind jeweils als eine Flachdüse 15 ausgestaltet und jeweils mit einer flachen Seite aneinander angeordnet, wobei die Warmluftdüse 13 und die Kaltluftdüse 14 mindestens ungefähr einen gleichen Ausblasquerschnitt 16,17 aufweisen.

Dadurch, dass die Warmluftdüse 13 einen kleineren Ausblasquerschnitt 16 aufweist als der Ausblasquerschnitt 17 der Kaltluftdüse 14, wird eine sehr gute Kühlung einer Kopfhaut erreicht.

Aus praktischen Gründen endet die Warmluftdüse 13 und die Kaltluftdüse 14 auf einer gleichen Länge.

Dadurch, dass der Luftdüsenaufsatz 8 im Bereich der Ausblasöffnung 7 axial drehbar verbindbar ausgebildet ist, ist der Luftdüsenaufsatz 8 in jede Winkelstellung positionierbar, wodurch die Handhabung der Warmluftdusche 2 derart vereinfacht ist, dass insbesondere seitliche Kopfhaarbereiche optimal gezielt mit dem Luftdüsenaufsatz 8 behandelt werden können.

Der Luftdüsenaufsatz 8 ist mit dem Bereich der Ausblasöffnung 7 durch eine an sich bekannte und nicht näher dargestellte wieder lösbare Schnappverbindung 18 verbindbar ausgebildet.

Aus Kostengründen besteht der Luftdüsenaufsatz 8 aus hitzebeständigem Kunststoff 19.

Für eine einfache visuelle Kontrolle des in einen bestimmten Drehwinkel eingestellten Luftdüsenaufsatzes 8 ist der äußere Teil der Warmluftdüse 13 und der Kaltluftdüse 14 unterschiedlich visuell gekennzeichnet, beispielsweise dadurch, dass der äußere Teil 20 der Warmluftdüse 13 in einer roten Farbe und der äußere Teil 21 der Kaltluftdüse 14 in einer blauen Farbe gekennzeichnet ist.

Die Fig. 7 zeigt einen weiteren Luftdüsenaufsatz 23 nur für einen Warmluftstrahl 9. Dadurch, dass zum Luftdüsenaufsatz 8 zur wahlweisen Benutzung ein weiterer Warmluftdüsenaufsatz 23 vorgesehen ist, kann mit der Warmluftdusche 2 wahlweise ausschließlich ein Warmluftstrahl 9 erzeugt werden. Der ausschließliche Warmluftstrahl 9 wird dadurch erzeugt, dass die Ausblasöffnung 7 des konzentrischen Kaltluftstrahls 6 durch den Luftdüsenaufsatz 8 verschlossen ist und nur den Warmluftstrahl 9 durchläßt.

### Bezugsziffernliste:

- 1: -
- 2: Warmluftdusche
- 3: Gebläse
- 4: Heizung
- 5: Zentrischer Warmluftstrahl
- 6: Konzentrischer Kaltluftstrahl
- 7: Ausblasöffnung
- 8: Luftdüsenaufsatz
- 9: Warmluftstrahl
- 10: Kaltluftstrahl
- 11: Zentrischer Kanalanfang
- 12: Koaxialer Kanalanfang
- 13: Warmluftdüse
- 14: Kaltluftdüse
- 15: Flachdüse
- 16: Ausblasquerschnitt/Warmluftdüse
- 17: Ausblasquerschnitt/Kaltluftdüse
- 18: Schnappverbindung
- 19: Kunststoff
- 20: Äußerer Teil/Warmluftdüse
- 21: Äußerer Teil/Kaltluftdüse
- 22: Trennwand
- 23: Warmluftdüsenaufsatz
- 24: Verbindungssteg

## Patentansprüche

1. Luftdüsenaufsatz für eine Warmluftdusche mit einem Gebläse und einer Heizung zum Erzeugen eines zentrischen Warmluftstrahls und einem dazu konzentrischen Kaltluftstrahl an einer Ausblasöffnung, wobei der Luftdüsenaufsatz mit der Ausblasöffnung verbindbar ist, **dadurch gekennzeichnet, dass** der Luftdüsenaufsatz (8) aus dem zentrischen Warmluftstrahl (5) und dem konzentrischen Kaltluftstrahl (6) der Warmluftdusche (2) einen nebeneinander angeordneten Warmluftstrahl (9) und einen Kaltluftstrahl (10) erzeugt, dass der Luftdüsenaufsatz (8) seitens der Ausblasöffnung (7) einen zentrischen Kanalanfang (11) und einen dazu koaxialen Kanalanfang (12) aufweist, wobei der zentrische Kanalanfang (11) in eine Warmluftdüse (13) und der koaxiale Kanalanfang (12) in eine Kaltluftdüse (14) mündet, und dass die Warmluftdüse (13) und die Kaltluftdüse (14) nebeneinander angeordnet sind.

2. Luftdüsenaufsatz nach mindestens Anspruch 1, **dadurch gekennzeichnet, dass** die Warmluftdüse (13) und die Kaltluftdüse (14) jeweils als eine Flachdüse (15) ausgestaltet und jeweils mit einer flachen Seite aneinander angeordnet sind.

3. Luftdüsenaufsatz nach mindestens Anspruch 1, **dadurch gekennzeichnet, dass** die Warmluftdüse (13) und die Kaltluftdüse (14) mindestens ungefähr einen gleichen Ausblasquerschnitt (16,17) aufweisen.

4. Luftdüsenaufsatz nach mindestens Anspruch 1, **dadurch gekennzeichnet, dass** die Warmluftdüse (13) einen kleineren Ausblasquerschnitt (16) aufweist als der Ausblasquerschnitt (17) der Kaltluftdüse (14).

5. Luftdüsenaufsatz nach mindestens Anspruch 1, **dadurch gekennzeichnet, dass** die Warmluftdüse (13) und die Kaltluftdüse (14) auf einer gleichen Länge enden.

6. Luftdüsenaufsatz nach mindestens Anspruch 1, **dadurch gekennzeichnet, dass** der Luftdüsenaufsatz (8) im Bereich der Ausblasöffnung (7) axial drehbar verbindbar ausgebildet ist.

7. Luftdüsenaufsatz nach mindestens Anspruch 1, **dadurch gekennzeichnet, dass** der Luftdüsenaufsatz (8) mit dem Bereich der Ausblasöffnung (7) durch eine wieder lösbare Schnappverbindung (18) verbindbar ist.

8. Luftdüsenaufsatz nach mindestens Anspruch 1, **dadurch gekennzeichnet, dass** der Luftdüsenaufsatz (8) aus hitzebeständigem Kunststoff (19) besteht.

9. Luftdüsenaufsatz nach mindestens Anspruch 1, **dadurch gekennzeichnet, dass** der äußere Teil der Warmluftdüse (13) und der Kaltluftdüse (14) unterschiedlich visuell **gekennzeichnet** sind.

10. Luftdüsenaufsatz nach mindestens Anspruch 9, **dadurch gekennzeichnet, dass** der äußere Teil (20) der Warmluftdüse (13) in einer roten Farbe und der äußere Teil (21) der Kaltluftdüse (14) in einer blauen Farbe **gekennzeichnet** sind.

11. Warmluftdusche mit einem Luftdüsenaufsatz nach mindestens Anspruch 1 und einem weiteren Warmluftdüsenaufsatz (23) nur für einen Warmluftstrahl (9) zur wahlweisen Benutzung eines der beiden Luftdüsenaufsätze (8,23).

## Claims

1. Air-nozzle attachment for a hot-air diffuser having a fan and a heating unit for generating a central hot-air jet and a cold-air jet, which is concentric therewith, at a blowing-out opening, it being possible for the air-nozzle attachment to be connected to the blowing-out opening, **characterized in that** the air-nozzle attachment (8) produces, from the central hot-air jet (5) and the concentric cold-air jet (6) of the hot-air diffuser (2), a hot-air jet (9) and a cold-air jet (10) which are arranged one beside the other, **in that**, at the blowing-out opening (7), the air-nozzle attachment (8) has a central channel start (11) and a channel start (12) which is coaxial therewith, the central channel start (11) opening out into a hot-air nozzle (13) and the coaxial channel start (12) opening out into a cold-air nozzle (14), and **in that** the hot-air nozzle (13) and the cold-air nozzle (14) are arranged one beside the other.

2. Air-nozzle attachment according at least to Claim 1, **characterized in that** the hot-air nozzle (13) and the cold-air nozzle (14) are each configured as a flat nozzle (15) and are arranged against one another by way of a flat side in each case.

3. Air-nozzle attachment according at least to Claim 1, **characterized in that** the hot-air nozzle (13) and the cold-air nozzle (14) have at least more or less equal blowing-out cross sections (16, 17).

4. Air-nozzle attachment according at least to Claim 1, **characterized in that** the blowing-out cross section (16) of the hot-air nozzle (13) is smaller than the blowing-out cross section (17) of the cold-air nozzle (14).

5. Air-nozzle attachment according at least to Claim 1, **characterized in that** the hot-air nozzle (13) and the cold-air nozzle (14) terminate at an equal length.

6. Air-nozzle attachment according at least to Claim 1, **characterized in that** the air-nozzle attachment (8) is designed such that it can be connected in an axially rotatable manner in the region of the blowing-out opening (7).

7. Air-nozzle attachment according at least to Claim 1, **characterized in that** the air-nozzle attachment (8) can be connected to the region of the blowing-out opening (7) by a re-releasable snap-in connection (18).

8. Air-nozzle attachment according at least to Claim 1, **characterized in that** the air-nozzle attachment (8) consists of heat-resistant plastic (19).

9. Air-nozzle attachment according at least to Claim 1, **characterized in that** the outer parts of the hot-air nozzle (13) and of the cold-air nozzle (14) have different visual markings.

10. Air-nozzle attachment according at least to Claim 9, **characterized in that** the outer part (20) of the hot-air nozzle (13) is coloured red and the outer part (21) of the cold-air nozzle (14) is coloured blue.

11. Hot-air diffuser with an air-nozzle attachment according at least to Claim 1 and with a further hot-air-nozzle attachment (23) just for a hot-air jet (9), for optional use of one of the two air-nozzle attachments (8, 23).

## Revendications

1. Garniture de buse à air pour séchoir à air chaud qui présente un ventilateur et un dispositif de chauffage qui créent un jet central d'air chaud entouré concentriquement par un jet d'air froid au droit d'une ouverture d'éjection, la garniture de buse à air pouvant être reliée à l'ouverture d'éjection, **caractérisée en ce que** la garniture (8) de buse à air crée à partir du jet central (5) d'air chaud et du jet concentrique (6) d'air froid du séchoir (2) à air chaud un jet (9) d'air chaud et un jet (10) d'air froid disposés l'un à côté de l'autre, **en ce que** la garniture (8) de buse à air présente du côté de l'ouverture d'éjection (7) un début central (11) du canal et un début (12) de canal coaxial par rapport au premier, le début central (11) de canal débouchant dans une buse (13) à air chaud et le début coaxial (12) de canal dans une buse (14) à air froid, et **en ce que** la buse (13) à air chaud et la buse (14) à air froid sont disposées l'une à côté de l'autre.

2. Garniture de buse à air selon la revendication 1, **caractérisée en ce que** la buse (13) à air chaud et la buse (14) à air froid présentent toutes deux la forme d'une buse aplatie (15) et sont disposées l'une contre l'autre par leur côté aplati.

3. Garniture de buse à air selon la revendication 1, **caractérisée en ce que** la buse (13) à air chaud et la buse (14) à air froid présentent au moins sensiblement la même section transversale d'éjection (16, 17).

4. Garniture de buse à air selon la revendication 1, **caractérisée en ce que** la buse (13) à air chaud a une section transversale (16) d'éjection plus petite que la section transversale (17) d'éjection de la buse (14) à air froid.

5. Garniture de buse à air selon la revendication 1, **caractérisée en ce que** la buse (13) à air chaud et la buse (14) à air froid se terminent à une même longueur.

6. Garniture de buse à air selon la revendication 1, **caractérisée en ce que** la garniture (8) de buse à air est configurée de manière à pouvoir être reliée à rotation axiale dans la zone de l'ouverture d'éjection (7).

7. Garniture de buse à air selon la revendication 1, **caractérisée en ce que** la garniture (8) de buse à air peut être reliée à la zone de l'ouverture (7) d'éjection par une liaison rapide libérable (18).

8. Garniture de buse à air selon la revendication 1, **caractérisée en ce que** la garniture (8) de buse à air est réalisée en une matière plastique (19) qui résiste à la chaleur.

9. Garniture de buse à air selon la revendication 1, **caractérisée en ce que** la partie extérieure de la buse (13) à air chaud et de la buse (14) à air froid sont **caractérisées** visuellement de manière différente.

10. Garniture de buse à air selon la revendication 9, **caractérisée en ce que** la partie extérieure (20) de la buse (13) à air chaud est **caractérisée par** une couleur rouge et en ce que la partie extérieure (21) de la buse (14) à air froid est **caractérisée par** une couleur bleue.

11. Séchoir à air chaud qui présente une garniture de buse à air selon la revendication 1 et une autre garniture (23) de buse à air chaud qui sert à éjecter uniquement un jet (9) d'air chaud et qui permet l'utilisation sélective d'une des deux garnitures de buse (8, 23).
